# EUROPÄISCHE PATENTSCHRIFT

(11) **EP 0 169 970 B1**
(45) Veröffentlichungstag und Bekanntmachung des Hinweises auf die Patenterteilung: **20.05.1987**
(21) Anmeldenummer: 85103183.1
(22) Anmeldetag: 19.03.1985
(51) Int. Cl.: H01R 4/36, H01R 9/24

(54) **Elektrische Anschlussklemme**
Electrical connecting terminal
Borne de raccordement électrique

(30) Priorität: 09.05.1984 DE 3417010
(43) Veröffentlichungstag der Anmeldung: 05.02.1986
(73) Patentinhaber: Karl Lumberg GmbH & Co., D-58579 Schalksmühle (DE)
(72) Erfinder: Fuchs, Helmut, D-5884 Halver (DE)
(74) Vertreter: Sonnet, Bernd, Dipl.-Ing.

## Beschreibung

Die Erfindung bezieht sich auf eine elektrische Anschlußklemme, bestehend aus einem Isolierkörper mit einer der Kontaktzahl entsprechenden Anzahl von Klemmkörperaufnahmen, aus entsprechend vielen, vorzugsweise als Zughülse ausgeführten, Klemmkörpern mit jeweils einem Anschlußraum zum Einführen eines elektrischen Leiters und einer Gewindebohrung zur Aufnahme einer Klemmschraube, aus je einem innerhalb des Anschlußraumes eines Klemmkörpers vorgesehenen Leiterschutzelement und aus je mindestens einem Lötanschlußstift, wobei das Leiterschutzelement und der Lötanschlußstift einstückig als Bügelkörper ausgeführt sind und der von der Lötanschlußseite her in die Klemmkörperaufnahme einführbare Klemmkörper unverlierbar im Isolierkörper gehalten ist, indem der Bügelkörper mindestens mittelbar am bzw. im Isolierkörper verankert ist.

Unter derartigen elektrischen Anschlußklemmen werden Anschlußleisten für insbesondere gedruckte Schaltungen verstanden. Sie besitzen je nach Ausführung eine fixe Anzahl von Kontakten und sind in der Regel mehrpolig z.B. mit zwei, drei, vier, sechs, acht, zwölf oder achtzehn Klemmkörpern ausgerüstet. Der Isolierkörper besitzt dann eine entsprechende Länge. Für derartige bekannte elektrische Anschlußklemmen z.B. nach der DE-C- 25 11 385 ist es charakteristisch, daß die Klemmkörperaufnahme bzw. die Klemmkörperaufnahmen an den zur Reihungsrichtung parallelen Längsseiten des Isolierkörpers bis auf die jeweilige Leitereinführöffnung geschlossen sind und daß die mit dem Bügelkörper bestückten Klemmkörper von der Boden- bzw. Lötanschlußseite her in den Isolierkörper eingelegt werden.

Zur Halterung der Klemmkörper und Bügelkörper in den Klemmkörperaufnahmen sind zwei Möglichkeiten bekannt. Die eine besteht nach der DE-C- 25 11 385 darin, die jeweils beiden Einzelteile dadurch im Isolierstoffgehäuse unverlierbar zu verankern, daß der Bügelkörper mit dem Isolierkörper formschlüssig verbunden wird, wobei z.B. am Bügelkörper eine federnde Rastnase ausgebildet ist, die in eine Rastausnehmung des Isolierkörpers eingreift. Hier erfolgt also eine unmittelbare Verankerung des Bügelkörpers im Isolierkörper. Bei einer derartigen Anschlußklemme kann auf eine Bodenplatte verzichtet werden.

Dies ist jedoch nicht immer erwünscht, und so gibt es eine andere Bauform, bei der eine im wesentlichen flächige Bodenplatte in einen umlaufenden Rand an der Lötanschlußseite des Isolierkörpers eingesetzt und dort verrastet wird. Die Bodenplatte besitzt zum "Auffädeln" auf die Lötanschlußstifte der Bügelkörper Durchbrechungen. Bei dieser Ausführung erfolgt die unverlierbare Zuordnung von Klemmkörper und Bügelkörper im Isolierkörper durch die Bodenplatte. Hier ist der Bügelkörper also unmittelbar im Isolierkörper verankert. Die Bestückung erfolgt vor dem Aufsetzen der Bodenplatte in de gleichen Weise wie bei der Klemme nach der DE-C- 25 11 385 von der Lötanschlußseite des (zunächst) offenen Isolierkörpers her.

Bei beiden bekannten elektrischen Anschlußklemmen ist es unumgänglich, vor der Bestückung des Isolierkörpers mit den Kontaktelementen in einem gesonderten Arbeitsgang zunächst den Bügelkörper und den Klemmkörper zu einem einheitlich handhabbaren Bauteil zusammenzustecken. Diese vormontierten Bauteile werden dann dem Isolierkörper zugeführt und in diesen eingelegt.

Der Erfindung liegt die Aufgabe zugrunde, eine elektrische Aschlußklemme der im Oberbegriff des Anspruchs 1 in Bezug genommenen Art in Vorschlag zu bringen, die diesen zusätzlichen Montageschritt nicht mehr erfordert.

Die Erfindung löst diese Aufgabe dadurch, daß das Leiterschutzelement des Bügelkörpers durch eine seitliche Öffnung des Isolierkörpers entgegengesetzt der Leiteinsteckrichtung in den Anschlußraum des Klemmkörpers einsteckbar ist.

Erfindungsgemäß wird demgemäß der Bügelkörper erst später, und zwar nach der Bestückung des Isolierkörpers, mit einem Klemmkörper an in seine Funktionslage gebracht, d.h. mit seinem Leiterschutzelement in den Anschlußraum des bereits in den Isolierkörper verbrachten Klemmkörpers eingeführt. Das Einführen der beiden Teile geschieht in verschiedenen, quer zueinander verlaufenden Richtungen. Hiermit ist eine vollautomatische Bestückung des Isolierkörpers möglich, die keinerlei manuelle oder mechanische Vormontagestationen erfordert. Die Montage geschieht beispielsweise so, daß die Klemmkörper in die Klemmkörperaufnahmen des mit seiner Lötanschlußseite nach oben gehaltenen Isolierkörpers eingelegt werden, woraufhin von der Seite her die Bügelkörper zugeführt werden. Hierdurch ist es auch in rationeller Weise möglich, zu einem Gurt zusammengefaßte Bügelkörper zu verarbeiten.

Es ist zwar grundsätzlich nicht neu, bei einer elektrischen Anschlußklemme Kontaktteile quer zur Leitereinsteckrichtung in dem Isolierkörper einzusetzen. Dies zeigt z.B. die DE-B-10 15 890. Gegenstand dieser Druckschrift ist jedoch nicht eine gattungsgemäße Anschlußklemme, sondern eine sogenannte "Anreihklemme", die aus einer Vielzahl einpoliger Module in Schichtbauweise zusammengesteckt wird. Dabei wird eine der verlangten Polzahl entsprechende Zahl von Modulen auf eine gemeinsame Tragschiene aufgeschoben, und die geschlossene Seitenwand des jeweils nächsten Moduls verschließt die offene Seite des vorhergehenden, in die die Kontaktteile quer zur Leiterrichtung eingelegt sind. Bei den Kontaktteilen handelt es sich um einen Klemmkörper mit Lötfahne, Klemmschraube und Wandermutter. Wie beim eingangs erläuterten Stand der Technik müssen auch diese Teile vor der Montage zunächst miteinander verbunden werden. Insofern unterscheidet sich der Stand der Technik gemäß DE-B-10 15 890 von demjenigen z.B. nach der DE-C-25 11 385 im Prinzip nur durch die andere Bestückungsrichtung der auch hier zunächst vormontierten Kontaktteile.

Neu und dementsprechend im Sinne der Aufgabelösung vorteilhaft ist die unterschiedliche Bestückungsrichtung des Klemmkörpers einerseits und des Bügelkörpers andererseits und die Tatsache, daß diese Teile nacheinander getrennt in den Isolierkörper eingeführt werden.

Es gibt nun verschiedene Möglichkeiten, elektrische Anschlußklemmen nach dem geschilderten grundlegenden Erfindungsprinzip auszubilden bzw. weiterzugestalten.

Eine günstige Ausführung besteht darin, daß die der Leitereinstecköffnung gegenüberliegende Seitenwand des Isolierkörpers zwei Öffnungen aufweist, von denen die obere etwa dem Querschnitt des mit seinem freien Schenkel das Leiterschutzelement bildenden Bügelkörpers entspricht und die untere, zum queren Einführen des Lötanschlußstifes, zur Lötanschlußseite des Isolierkörpers hin offen ist, wobei ferner die Möglichkeit besteht, daß sich der Bügelkörper in an sich bekannter Weise mittels wenigstens einer widerhakenartig aus ihm ausgeschnittenen Zunge an einer Innenfläche des Isolierkörpers abstützt und daß diese Zunge am Leiterschutzelement oder an einem zu ihm parallelen Bügelschenkel angebracht ist.

Bei dieser Ausgestaltung kann auf eine die Lötanschlußseite der Anschlußklemme verschließende Bodenplatte verzichtet werden.

Ist jedoch eine solche Bodenplatte erwünscht, besteht eine vorteilhafte weitere Ausgestaltung darin, daß der Bügelkörper in dem Isolierkörper selbst nur durch Auflage auf einer Unterstützungsfläche in Richtung der Klemmschraube unverrückbar gehalten ist und daß eine Bodenplatte ihn quer dazu unverrückbar hält, indem diese den Lötanschlußstift mit einer Ausnehmung umgreift, wobei es ferner zweckmäßig ist, wenn die Bodenplatte rastschlüssig am Lötanschlußstift und formschlüssig am unterseitigen Rand des Isolierkörpers gehalten ist.

Bei dieser Ausführung ist die Bodenplatte selbsttragend am Lötanschlußstift des Bügelkörpers gehalten und braucht nicht mit dem Isolierkörper fest verbunden zu werden. Zwischen Bodenplatte und Isolierkörper findet lediglich eine formschlüssige Verbindung statt, die Verlagerungen der Bodenplatte in ihrer Ebene verhindert und damit gleichzeitig eine entsprechende Verlagerung des Bügelkörpers, der seinerseits gegen Verschiebung in Längsrichtung des Lötanschlußstiftes und somit quer zur Ebene der Bodenplatte durch die Unterstützungsfläche des Isolierkörpers gehalten ist.

Die Erfindung wird nachfolgend anhand zweier in den Zeichnungen dargestellter Ausführungsbeispiele näher erläutert. In den Zeichnungen zeigen:
Fig. 1 bei einer ersten Ausführungsform die wesentlichen Einzelteile einer Anschlußklemme und ihre Zuordnung zueinander in einer Explosionsdarstellung,
Fig. 2 einen Querschnitt durch eine Anschlußklemme nach Fig. 1,
Fig. 3 eine Ansicht in Richtung des Pfeiles 111 in Fig. 2,
Fig. 4 eine der Fig. 1 entsprechende Darstellung einer zweiten Ausführungsform,
Fig. 5 einen hierzu gehörenden Querschnitt entsprechend dem nach Fig. 2 und
Fig. 6 eine Ansicht in Richtung des Pfeiles VI in Fig. 5.

Die Zeichnungen geben die ausgeführte elektrische Anschlußklemme in erheblich vergrößertem Maßstab von etwa 8 : 1 wieder. Derartige Klemmen besitzen üblicherweise einen Isolierkörper mit einer maximalen Außenbreite von ca. 10 mm und einen Kontaktabstand von 5 mm.

Jede Anschlußklemme besteht aus einem Isolierkörper 10 mit mehreren Klemmkörperaufnahmen 11, aus je einem jeder Klemmkörperaufnahme 11 zugeordneten Klemmkörper 12 mit einem Anschlußraum 13 zum Einstecken eines elektrischen Leiters und mit einer oberseitigen Gewindebohrung 14 zur verstellbaren Führung einer Klemmschraube 15 sowie schließlich aus einem Bügelkörper 16, der in einstückiger Bauform ein Leiterschutzelement 17 und einen Lötanschlußstift 18 in sich vereinigt. Bei beiden Ausführungsbeispielen besitzt der Bügelkörper 16 etwa die Form eines "?", dessen freie Endschenkel einerseits vom Leiterschutzelement 17 und andererseits vom Lötanschlußstift 18 gebildet sind. Sie verlaufen senkrecht zueinander. Ausgehend vom Lötanschlußstift 18 ist nach einer im wesentlichen rechtwinkligen Abknickung ein zum Leiterschutzelement 17 parallel verlaufender Abschnitt 19 und sodann nach einer wiederum etwa 90° betragenden gegenläufigen Abwinklung ein zum Lötanschlußstift 18 paralleler Abschnitt 20 ausgebildet.

Der aus Kunststoff bestehende Isolierkörper 10 besitzt eine der Polzahl entsprechende Anzahl von Klemmkörperaufnahmen 11, Klemmkörpern 12, Klemmschrauben 15 und Bügelkörpern 16 und dementsprechend eine Mehrzahl von an einer Gehäuseseite vorgesehenen Leitereinstecköffnungen 21 und oberseitigen Bohrungen 22 zum Einsetzen der Klemmschrauben 15.

Die Ausführung nach den Fig. 4 bis 6 besitzt zusätzlich noch eine Bodenplatte 23 mit einer der Lage und Anzahl der Lötanschlußstifte 18 der Bügelkörper 16 entsprechenden Anzahl von Durchbrechungen 24, deren Querschnitt auf den des freien Endabschnitts eines Lötanschlunstiftes 18 abgestimmt ist.

Die den Leitereinstecköffnungen 21 gegenüberliegende Seitenwand 25 des Isolierkörpers 10 besitzt im Bereich jeder Klemmkörperaufnahme 11 eine im wesentlichen schlitzförmige Öffnung 25, deren Umfang um ein notwendiges Einsteckspiel geringfügig größer ist als der Querschnittsumfang des Leiterschutzelements 17. Die die Öffnung 28 unterseitig begrenzende nach oben weisende Stegfläche 27 dient als Auflagefläche für das Leiterschutzelement 17 (siehe Fig. 2 und 3 sowie 5 und 6). In einer etwa dem lichten Innenabstand zwischen dem Leiterschutzelement 17 und dem dazu parallel verlaufenden Bügelkörperabschnitt 19 entsprechenden Entfernung von der Fläche 27 ist der Wandabschnitt 28 zur Bildung einer zur Lötanschlußseite hin freien Öffnung 29 abgeschnitten.

Bei der Montage der elektrischen Anschlußklemme werden zunächst die einzelnen Klemmkörper 12 von der Lötanschlußseite her in die Klemmkörperaufnahmen 11 eingeführt, was mit geeigneten maschinellen Einrichtungen bei stehendem, liegendem oder auf dem Kopf stehendem Isolierkörper geschehen kann. Unmittelbar darauf oder später kann die Klemmschraube 15 - die in ihrer Endmontagelage im Isolierkörper 10 mit Hilfe von Haltevorsprüngen 30 unverlierbar gehalten ist - wie in den Fig. 2 und 5 dargestellt, zur Verbindung mit dem Klemmkörper 12 ein Stück in dessen Gewinde eingedreht werden. Der so teilmontierten Anschlußklemme wird dann quer zur Bestückungsrichtung des Klemmkörpers 12 die entsprechende Anzahl von insbesondere an einen Gurt angebundenen Bügelkörpern 16 zugeführt, indem diese in Längsrichtung des Leiterschutzelements 17 so zugeführt werden, daß die Leiterschutzelemente 17 durch die Wandöffnung 26 hindurch und in den Anschlußraum 13 des zugehörigen Klemmkörpers 12 eintreten.

Während die Klemmkörper 12 bereits durch die Klemmschraube 13 unverlierbar in ihren Klemmkörperaufnahmen 11 gehalten sind, besitzt bei dem ersten Ausführungsbeispiel der jeweilige Bügelkörper 16 federnde Rastzungen 31 zu seiner Verankerung im Isolierkörper 10. Die Rastzungen 13 befinden sich an dem zum Leiterschutzelement 17 parallel verlaufenden Bügelabschnitt 19 und rasten hinter einen Innenwandvorsprung 32. Die elektrischen Anschlußelemente sind nun insgesamt im Isolierkörper 10 unverlierbar gehalten. Bei Betätigung der Klemmschraube 15 wird der Klemmkörper 12 nach oben geführt ("Fahrstuhlklemme") und klemmt zwischen der nach oben weisenden Innenfläche 32 seines Anschlußraumes 13 und der nach unten weisenden geriffelten Unterfläche 34 des Leiterschutzelements 17 den nicht dargestellten Leiter ein.

Bei dem zweiten Ausführungsbeispiel nach den Fig. 4 bis 6 wird auf die Rastzungen zur Halterung der Bügelkörper 16 verzichtet. Diese sind in Längsrichtung der Klemmschraube 15 bzw. des Lötanschlußstiftes 18 durch Auflage des Leiterschutzelements 17 auf der Stützfläche 27 unverrückbar gehalten. In Querrichtung dazu, also in Leitereinsteckrichtung, geschieht dies mit Hilfe der Bodenplatte 23, die mit ihren Rändern in einer Absatzstufe 35 an der freien Unterseite des Isolierkörpers 10 lose einliegt und durch Rastverbindungen mit den Lötanschlußstiften 18 der Bügelkörper 16 gehalten wird. Zu diesem Zweck sind kleine nach außen weisende Flügel oder Zungen 36 vorgesehen, über die die Ausnehmungen 24 der Bodenplatte 23 gerastet werden. Da der Bügelkörper 16 in Längsrichtung seines Lötanschlußstiftes 18 nicht verlagerbar ist, wird in dieser Richtung auch die Bodenplatte 23 am Platz gehalten. Ihre Querbewegung ist durch die Einlagerung in der Absatzstufe 35 des Isolierkörpers 10 verhindert und dadurch auch eine Querverlagerung des Bügelkörpers 16.

## Patentansprüche

1. Elektrische Anschlußklemme, bestehend aus einem Isolierkörper (10) mit einer der Kontaktzahl entsprechenden Anzahl von Klemmkörperaufnahmen (11), aus entsprechend vielen, vorzugsweise als Zughülse ausgeführten Klemmkörpern (12) mit jeweils einem Anschlußraum (13) zum Einführen eines elektrischen Leiters und einer Gewindebohrung (14) zur Aufnahme einer Klemmschraube (15), aus je einem innerhalb des Anschlußraumes (13) eines Klemmkörpers (12) vorgesehenen Leiterschutzelement (17) und aus je mindestens einem Lötanschlußstift (18), wobei das Leiterschutzelement (17), und der Lötanschlußstift (18) einstückig als Bügelkörper (16) ausgeführt sind und der von der Lötanschlußseite her in die Klemmkörperaufnahme (11) einführbare Klemmkörper (12) unverlierbar im Isolierkörper (10) gehalten ist, indem der Bügelkörper (16) mindestens mittelbar am bzw. im Isolierkörper (10) verankert ist, dadurch gekennzeichnet, daß das Leiterschutzelement.(17) des Bügelkörpers (16) durch eine seitliche Öffnung (26) des Isolierkörpers (10) entgegengestezt der Leitereinsteckrichtung in den Anschlußraum (13) des Klemmkörpers (12) einsteckbar ist.

2. Anschlußklemme nach Anspruch 1, dadurch gekennzeichnet, daß die der Leitereinstecköffnung (21) gegenüberliegende Seitenwand (25) des Isolierkörpers (10) zwei Öffnungen (26, 29) aufweist, von denen die obere (26) etwa dem Querschnitt des mit seinem freien Schenkel das Leiterschutzelement (17) bildenden Bügelkörpers (16) entspricht und die untere, zum queren Einführen des Lötanschlußstiftes (18), zur Lötanschlußseite des Isolierkörpers (10) hin offen ist.

3. Anschlußklemme nach Anspruch 1 oder 2, dadurch gekennzeichnet, daß sich der Bügelkörper (16) in an sich bekannter Weise mittels wenigstens einer widerhakenartig aus ihm ausgeschnittenen Zunge (31) an einer Innenfläche (32) des Isolierkörpers (10) abstützt und daß diese Zunge (31) am Leiterschutzelement (17) oder an einem zu ihm parallelen Bügelschenkel (19) angebracht ist.

4. Anschlußklemme nach Anspruch 1 oder 2, dadurch gekennzeichnet, daß der Bügelkörper (16) in dem Isolierkörper (10) selbst nur durch Auflage auf einer Unterstützungsfläche (27) in Richtung zur Lötanschlußseite hin unverrückbar gehalten ist und daß eine Bodenplatte (23) ihn quer dazu unverrückbar hält, indem diese den Lötanschlußstift (18) mit einer Ausnehmung (24) umgreift.

5. Anschlußklemme nach Anspruch 1 oder 4, dadurch gekennzeichnet, daß die Bodenplatte (23) rastschlüssig am Lötanschlußstift (18) und formschlüssig am unterseitigen Rand (35) des Isolierkörpers (10) gehalten ist.

## Claims

1. Electrical connecting terminal consisting of an insulating block (10) with a number of terminal housings (11) corresponding to the number or contacts, a corresponding number of terminals (12), which are preferably formed as draw sleeves and each of which comprises a wiring space (13) for inserting an electrical conductor and a tapped hole (14) for receiving a terminal screw (15), a respective conductor protection element (17) provided inside the wiring space (13) of a terminal (12), and at least one respective solder terminal pin (18), in which the conductor protection element (17) and the solder terminal pin (18) are formed in one piece as a bow-type member (16) and the terminal (12), which can be inserted in the terminal housing (11) from solder terminal side, is non-detachably retained in the insulating block (10) owing to the bow-type member (16) being secured at least indirectly to or in the insulating block (10), characterised in that the conductor protection element (17) of the bow-type member (16) can be inserted in the wiring space (13) of the terminal (12) through a lateral opening (26) in the insulating block (10) in the direction opposite to that in which the conductor is inserted.

2. Connecting terminal accoding to claim 1, characterised in that the side wall (25) of the insulating block (10) which is opposite the conductor insertion opening (21) comprises two openings (26, 29), the upper (26) one of which corresponds approximately to the cross section of the bow-type member (16), whose free side piece forms the conductor protection element (17), and the lower one of which is open towards the solder terminal side of the insulating block (10) to permit the transverse insertion of the solder terminal pin (18).

3. Connecting terminal according to claim 1 or 2, characterised in that, in a manner known per se, the bow-type member (16) is supported by means of at least one tongue (31), which is cut out of the latter in the manner of a barb, on an internal surface (32) of the insulating block (10), and that this tongue (31) is attached to the conductor protection element (17) or to a side piece (19) of the bow-type member extending parallel to the said element.

4. Connecting terminal according to claim 1 or 2, characterised in that the bow-type member (16) is held in the actual insulating block (10) solely by bearing on a support surface (27) in such a way that it is unable to move in the direction towards the solder terminal side, and that a base plate (23) holds it in such a way that it is unable to move at a right angle to the latter by enclosing the solder terminal pin (18) with a recess (24).

5. Connecting terminal according to claim 1 or 4, characterised in that the base plate (23) is held by a snap-in locking system to the solder terminal pin (18) and in a form-closed manner to the underside edge (35) of the insulating block (10).

## Revendications

1. Borne électrique formée d'un corps isolant (10) muni d'un nombre de logements (11) de corps de borne correspondant au nombre de contacts, d'un nombre correspondant de corps de borne (12) de préférence exécutés sous la forme de douilles de traction, munis chacun d'une cavité de connexion (13) pour l'introduction d'un conducteur électrique et d'une perforation taraudée (14) pour loger une vis de blocage (15), d'un élément protecteur (17) de conducteur prévu à l'intérieur de la cavité de connexion (13) de chaque corps de borne (12) et chaque fois d'au moins une patte de raccordement par soudage (18), l'élément protecteur (17) de conducteur et la patte de raccordement par soudage (18) étant exécutés d'une seule pièce en tant que corps en étrier (16) et le corps de borne (12), qui peut être introduit dans le logement (11) de corps de borne par le côté de raccordement par soudage, étant retenu dans le corps isolant (10) d'une façon qui exclut la perte, du fait que le corps en étrier (16) est ancré au moins indirectement sur ou dans le corps isolant (10),
caractérisé par le fait que l'élément protecteur (17) de conducteur du corps en étrier (16) peut être inséré dans la cavité de connexion (13) du corps de borne (12), par une ouverture latérale (26) du corps isolant (10), à l'inverse du sens d'insertion du conducteur.

2. Borne selon la revendication 1, caractérisée par le fait que la paroi latérale (25) du corps isolant (10), opposée à l'ouverture d'insertion de conducteur (21), présente deux ouvertures (26, 29) dont celle du haut (26) correspond à peu près à la section du corps en étrier (16) formant l'élément protecteur de conducteur (17) et celle du bas (29) est ouverte vers le côté de raccordement par soudage du corps isolant (10), pour l'introduction transversale de la patte de raccordement par soudage (18).

3. Borne selon l'une des revendications 1 et 2, caractérisée par le fait que le corps en étrier (16) s'appuie, de manière en elle-même connue, au moyen d'au moins une languette (31) qui y est découpée à la façon d'une barbe, contre une sur face intérieure (32) du corps isolant (10) et que cette languette (31) est disposée sur l'élément protecteur de conducteur (17) ou sur une branche d'étrier (19) qui lui est parallèle.

4. Borne selon l'une des revendications 1 et 2, caractérisée par le fait que le corps en étrier (16) est seulement maintenu de façon inébranlable dans le corps isolant (10) lui-même en direction du côté de raccordement par soudage, par appui sur une surface de soutien (27) et qu'une plaque de fond (23) le maintient de façon inébranlable transversalement à ce côté, par le fait qu'elle entoure par un évidement (24) la patte de raccordement par soudage (18).

5. Borne selon l'une des revendications 1 et 4, caractérisée par le fait que la plaque de fond (23) est retenue par arrêt sur la patte de raccordement par soudage (18) et rigidement sur le bord inférieur (35) du corps isolant (10).
